# EUROPÄISCHE PATENTSCHRIFT

(11) **EP 0 088 336 B1**
(45) Veröffentlichungstag und Bekanntmachung des Hinweises auf die Patenterteilung: **27.12.1985**
(21) Anmeldenummer: 83101974.0
(22) Anmeldetag: 01.03.1983
(51) Int. Cl.: B27D 1/00

(54) **Vorrichtung zur Herstellung von flachen Holzerzeugnissen, wie Brettern**
Apparatus for the manufacture of plane articles of wood such as boards
Dispositif pour la fabrication de pièces plates en bois, notamment des planches

(30) Priorität: 03.03.1982 DE 3207548
(43) Veröffentlichungstag der Anmeldung: 14.09.1983
(73) Patentinhaber: Gebrüder Linck Maschinenfabrik "Gatterlinck" GmbH & Co. KG, D-77697 Oberkirch (DE)
(72) Erfinder:
(74) Vertreter: Katscher, Helmut, Dipl.-Ing.

## Beschreibung

Die Erfindung betrifft eine Vorrichtung zur Herstellung von flachen Holzerzeugnissen, wie Brettern, die von den beiden gegenüberliegenden Seiten eines längsbewegten Kantholzes durch mindestens ein schwingend bewegtes Messer spanlos abgetrennt werden.

Bei einer bekannten Vorrichtung (DE-PS 2514901) werden die außenliegenden Holzabschnitte des in seiner Längsrichtung angetriebenen Kantholzes durch mehrere gestaffelte, zu einer Schwingbewegung angetriebene Messer spanlos in Bretter oder ähnliche flache Holzerzeugnisse zerlegt. Diese Holzerzeugnisse haben beim spanlosen Abtrennvorgang, bei dem sie einer Biegung unterworfen wurden, eine bleibende Krümmung erhalten, die bei der Verwendung der Holzerzeugnisse zumindest hinderlich ist.

Der Erfindung liegt daher die Aufgabe zugrunde, eine Vorrichtung der eingangs genannten Art so auszubilden, daß herstellungsbedingte Krümmungen der Holzerzeugnisse weitgehend beseitigt werden.

Diese Aufgabe wird erfindungsgemäß dadurch gelöst, daß unmittelbar hinter jedem Messer eine Richtbiegevorrichtung angeordnet ist, die eine verstellbare Biegewalze und auf der anderen Seite des Holzerzeugnisses ein umlaufendes Gegenwerkzeug mit einer flexiblen Andruckfläche aufweist, wobei die flexible Andruckfläche in der Weise angetrieben ist, daß sie beim Abtrennen einen Zug auf die Holzerzeugnisse ausübt.

Da die spanlos abgetrennten Holzerzeugnisse unmittelbar und kontinuierlich zwischen die Biegewalze und die angetriebene flexible Andruckfläche einlaufen und da die Biegewalze zur Veränderung der Biegewirkung verstellbar ist, wird erreicht, daß die Holzerzeugnisse in gerader Form anfallen. Durch die Zugkraft, die die Richtbiegevorrichtung auf die Holzerzeugnisse während des Abtrennvorgangs ausübt, wird ein günstiger Einfluß auf den Abtrennvorgang ausgeübt; die Gefahr, daß der Trennspalt beim Abtrennvorgang in unkontrollierter Weise vorausläuft, wird insbesondere auch am Ende des Abtrennvorgangs ausgeschlossen. Ohne die Zugwirkung könnte der Trennspalt kurz vor dem Ende des Kantholzes weitestgehend der Holzfaserrichtung folgen und dadurch einen unerwünschten seitlichen Verlauf nehmen.

Da das Holzerzeugnis beim Biegevorgang auf seiner der Biegewalze abgekehrten Außenseite in ständiger Druckberührung mit der flexiblen Andruckfläche bleibt, wird auch bei sehr schnell ablaufenden Abtrenn- und Biegevorgängen jede Beschädigung an der Biegeaußenseite verhindert. Die praktisch weitgehend unbegrenzte Biegegeschwindigkeit ermöglicht eine vollständige Anpassung an die verhältnismäßig hohen Arbeitsgeschwindigkeiten des spanlosen Herstellungsvorgangs, so daß die Vorteile der hohen Arbeitsgeschwindigkeit dieses Herstellungsverfahrens voll ausgenützt werden können.

Da die herstellungsbedingte Krümmung des Holzerzeugnisses von vielen Einflußgrößen abhängt, wie Dicke, Holzart, Holzfeuchtigkeit und Bedingungen des Abtrennvorgangs, fallen die Holzerzeugnisse mit unterschiedlicher Krümmung an. Die erfindungsgemäße Vorrichtung gibt die Möglichkeit, die Kenngrößen des Richtbiegevorgangs rasch und einfach an den jeweiligen Bedarfsfall anzupassen, so daß auch bei sehr unterschiedlichen Einflußgrößen sichergestellt ist, daß die Holzerzeugnisse in gerader Form anfallen.

Eine Biegevorrichtung für Holz, die eine verstellbare Biegewalze und auf der anderen Seite des zu biegenden Werkstücks eine endlos umlaufende, flexible Gliederkette als Gegenwerkzeug aufweist, ist bekannt (US-PS 1 783187). Diese bekannte Vorrichtung dient jedoch nur dazu, ursprünglich geraden Holzwerkstücken eine vorgegebene Krümmung zu geben. Diese Vorrichtung ist daher weder dazu geeignet noch vorgesehen, in unmittelbarer Verbindung mit einer Vorrichtung zur Herstellung von spanlos abgetrennten Holzerzeugnissen eingesetzt zu werden, die in gerader Form erzeugt werden sollen.

Aus der GB-A-2 025 314 ist eine Vorrichtung bekannt, bei der mittels Messern, die an einer Messerwalze angebracht sind, Einschnitte an der Rückseite von Furnier ausgeführt werden, wobei das Furnier an der Vorderseite durch eine Andruckwalze gestützt wird. Hierbei wird das Furnier jedoch nicht gebogen oder gerichtet, sondern biegsam gemacht. Das Ausüben eines Zuges auf das Furnier ist dort nicht vorgesehen, zumal dies zu einem Einreißen des Furniers führen müßte.

Die Erfindung wird nachfolgend an Ausführungsbeispielen näher erläutert, die in der Zeichnung dargestellt sind. Es zeigt
Fig. 1 in vereinfachter Darstellungsweise eine Vorrichtung zur spanlosen Herstellung von flachen Holzerzeugnissen, mit jeweils einer der Abtrennvorrichtung unmittelbar nachgeordneten Richtbiegevorrichtung und
Fig. 2 in einer Teildarstellung eine gegenüber Fig. 1 abgewandelte Ausführungsform der Richtbiegevorrichtung, wobei das Gegenwerkzeug durch einen Hohlreifen gebildet wird.

Die in Fig. 1 gezeigte Vorrichtung dient dazu, von einem aus einem Baumstamm 19 erzeugten Kantholz auf beiden Seiten Bretter 10 oder ähnliche flache Holzerzeugnisse spanlos abzutrennen. Der Holzstamm 19 wird durch (nicht dargestellte) Transporteinrichtungen in seiner Längsrichtung vorgeschoben und an seinen beiden gegenüberliegenden Seiten durch Fräser 20 glattgefräst. Von der so erhaltenen ebenen Außenfläche wird durch Messer 21 an beiden Seiten jeweils ein Brett 10 spanlos abgetrennt. Die Messer 21 führen hierzu Schwingbewegungen aus. Jeweils ein Andrückwerkzeug 22 drückt in der Nähe der Schneide der Messer 21 gegen die Holzaußenseite, wodurch der Abtrennvorgang günstig beeinflußt und zugleich eine genaue Führung des Holzstammes 19 bzw. des daraus hergestellten Modells oder Kantholzes erzielt wird.

Die spanlos abgetrennten Bretter 10, die - wie in Fig. 1 deutlich dargestellt - eine nach außen gerichtete Krümmung infolge des Abtrennvorgangs aufweisen, werden jeweils einer Richtbiegevorrichtung zugeführt und von dieser geradegerichtet, so daß gerade Bretter 10 die Vorrichtung verlassen. Im (nicht dargestellten) Maschinengestell jeder der beiden Richtbiegevorrichtungen ist eine Gurtrolle 2 drehbar gelagert. Sie wird von einem im Maschinengestell angeordneten, vorzugsweise drehzahlregelbaren Motor angetrieben. Eine zweite Gurtrolle 5 ist drehbar am Ende eines im Maschinengestell gelagerten Schwenkarms 7 gelagert. Ein sich am Maschinengestell abstützender Hydraulikzylinder 8 ist mit seiner Kolbenstange am Schwenkarm 7 angelenkt. Über die Gurtrollen 2 und 5 läuft ein endloser Gurt 9, der beim dargestellten Ausführungsbeispiel als Gummigurt mit einer Gewebeeinlage ausgeführt ist.

Das Obertrum des Gurts 9 bildet eine kontinuierlich laufende, flexible Andruckfläche für die zu biegenden Bretter 10 od. dgl. Das gekrümmt zugeführte Brett 10 wird durch eine Biegewalze 11 gegen den Gurt 9 gedrückt. Die Biegewalze 11 ist an einem im Maschinengestell schwenkbar gelagerten Arm 12 drehbar gelagert, der mittels eines sich ebenfalls am Maschinengestell abstützenden Hydraulikzylinders 13 angedrückt wird.

Durch den Hydraulikzylinder 8 wird dem Gurt 9 eine vorgegebene Spannung erteilt, wodurch die zwischen dem Gurt 9 und der Biegewalze 11 wirkende Anpreßkraft für das Brett 10 eingestellt wird. Durch eine Verstellung der Biegewalze 11 mittels des Zylinders 13 wird der Umschlingungswinkel zwischen dem Brett 10 und der Biegewalze 11 verändert. Aus der Abstimmung dieser beiden Einflußgrößen ergibt sich die erzielte Biegewirkung, die so eingestellt wird, daß die ursprüngliche Krümmung des Bretts 10 beseitigt wird, so daß man ein gerades Brett erhält.

Die in Fig. stark vereinfacht dargestellte Richtbiegevorrichtung unterscheidet sich von der Richtbiegevorrichtung nach Fig. 1 nur dadurch, daß die kontinuierliche, flexible Andruckfläche für das Brett 10 nicht von einem Gurt 9, sondern von der Lauffläche 17 eines Hohlreifens 18 oder durch eine elastische Walze gebildet wird, der ebenso wie der Gurt 9 durch einen Motor antreibbar ist. Auch hierbei ist die Biegewalze 11 wie beschrieben durch einen Zylinder 13 verstellbar. Um die Andruckverhältnisse zwischen der Biegewalze 11 und der Lauffläche 17 und den Umschlingungswinkel zwischen dem Brett 10 und der Biegewalze 11 unabhängig voneinander einstellen zu können, wird zweckmäßigerweise der Innendruck des Hohlreifens 18 verändert.

Der Antrieb der Gurtrollen 2 bzw. des Hohlreifens 18 erfolgt so, daß die Bretter 10 unter Zug von der Abtrennstelle wegbewegt werden, wodurch sich ein günstiger Einfluß auf den Abtrennvorgang ergibt.

Wenn die Vorrichtung zum spanlosen Abtrennen von Brettern oder ähnlichen flachen Holzerzeugnissen auf jeder Seite mehrere gestaffelte Messer 21 aufweist, wird vorzugsweise jedem Messer 21 eine Richtbiegevorrichtung in der in Fig. 1 dargestellten Weise zugeordnet.

## Patentansprüche

1. Vorrichtung zur Herstellung von flachen Holzerzeugnissen, wie Brettern, die von den beiden gegenüberliegenden Seiten eines längsbewegten Kantholzes durch mindestens ein schwingend bewegtes Messer (21) spanlos abgetrennt werden, dadurch gekennzeichnet, daß unmittelbar hinter jedem Messer (21) eine Richtbiegevorrichtung angeordnet ist, die eine verstellbare Biegewalze (11) und auf der anderen Seite des Holzerzeugnisses (10) ein umlaufendes Gegenwerkzeug (9, 17) mit einer flexiblen Andruckfläche aufweist, wobei die flexible Andruckfläche in der Weise angetrieben ist, daß sie beim Abtrennen einen Zug auf die Zolzerzeugnisse (10) ausübt.

2. Vorrichtung nach Anspruch 1, dadurch gekennzeichnet, daß die flexible Andruckfläche durch die Lauffläche (17) eines Hohlreifens (18) oder durch eine elastische Walze gebildet wird.

## Claims

1. An apparatus for the manufacture of flat wooden products, such as boards, which are separated in a chipless manner from the two opposite sides of a longitudinally moved scantling by at least one oscillatorily moved knife (21), characterised in that directly behind each knife (21) there is provided a straightening/bending device which comprises an adjustable bending roll (11) and, on the other side of the wooden, produkt (10), a revolving counter-tool (9, 17) with a flexible contact-pressure surface, the flexible contact-pressure surface being driven in such a way that it exerts a pull on the wooden products (10) during the separating process.

2. An apparatus as claimed in Claim 1, characterised in that the flexible contact-pressure surface is formed by the tread (17) of a hollow hoop (18) or by an elastic roller.

## Revendications

1. Dispositif pour la fabrication de pièces plates en bois, notamment des planches, qui sont séparées, sans copeaux, par au moins un couteau oscillant (21) des deux côtés opposés d'un bois équarri déplacé longitudinalement, caractérisé en ce qu'un dispositif de dressage est disposé immédiatement derrière chaque couteau (21), qui présente un cylindre de flexion réglable (11) et, de l'autre côté du produit en bois (10), un outil rotatif d'appui (9,17) présentant une surface d'appui flexible, ladite surface d'appui flexible étant entraînée de manière telle qu'elle exerce une traction sur les produits en bois (10), lors de la séparation de ceux-ci.

2. Dispositif selon la revendication 1, caractérisé en ce que la surface d'appui flexible est constituée par la bande de roulement (17) d'un pneumatique creux (18) ou par un cylindre élastique.
